# EUROPÄISCHE PATENTSCHRIFT

(11) **EP 0 263 290 B1**
(45) Veröffentlichungstag und Bekanntmachung des Hinweises auf die Patenterteilung: **26.08.1992**
(21) Anmeldenummer: 87112382.4
(22) Anmeldetag: 26.08.1987
(51) Int. Cl.: A62C 27/00, A62C 35/68

(54) **Einrichtung für Feuerlöschfahrzeuge mit einem automatischen, elektronisch gesteuerten Zumischer**
Electronically controlled automatic mixing apparatus for fire engines
Appareil mélangeur automatique à contrôle électronique pour voiture-pompiers

(30) Priorität: 09.10.1986 DE 3634452; 11.08.1987 DE 3726672
(43) Veröffentlichungstag der Anmeldung: 13.04.1988
(73) Patentinhaber: Total Walther Feuerschutz GmbH, 51069 Köln (DE)
(72) Erfinder: Göhringer, Hermann, Dipl.-Ing., D-6900 Heidelberg 1 (DE); Lansche, Reinhard, Dipl.-Ing., D-6905 Schriesheim (DE); Rusch, Hans J., Ing., D-6805 Heddesheim (DE)

(56) Entgegenhaltungen:
- DE-A- 2 835 468
- DE-A- 3 038 334
- US-A- 3 115 158
- US-A- 4 005 803

## Beschreibung

Die Erfindung betrifft eine Einrichtung für Feuerlösch-Fahrzeuge mit einem automatischen, elektronisch gesteuerten Zumischer, mit dem ein Schaummittel aus einem Vorratsbehälter angesaugt und dem Löschwasser hinter der Löschwasserpumpe in einer vorbestimmten Menge zugemischt wird, wobei die Dosierung der Schaummittelmenge durch ein in der Schaummittelleitung vorgesehenes über ein von einem Steuergerät in Verbindung mit mehreren Durchflußmeßgeräten in den Löschmittelleitungen betätigtes Regelorgan erfolgt, wobei das Löschwasser-Schaummittei-Gemisch über Leitungen einem Verbraucher zugeführt wird, wo als Regelorgan ein Regelventil vorgesehen ist, und daß das Löschwasser-Schaummittei-Gemisch und das Schaummittel durch die Durchflußmeßgeräte quantitativ erfaßt und beide Meßwerte dem Steuergerät zugeführt werden, wobei die Dosierung des Schaummittels unter Berücksichtigung des momentanen Löschwasser-Schaummittel-Gemisch-Durchflusses und des eingestellten Dosierwertes durch Ansteuerung des Regelventiles, resultierend aus einem Soll/Ist-Vergleich, automatisch erfolgt.

Bei einem elektronisch gesteuerten Zumischer für ein Löschfahrzeug (DE-A 3038 334) ist eine von einem Steuergerät drehzahlgeregelte volumetrische Dosierpumpe vorgesehen. Bei diesem Verfahren wird entsprechend der Pumpenkennlinie einem bestimmten Volumenstrom eine Drehzahl zugeordnet und die Zumischung ist von der Proportionalität und Reproduzierbarkeit der Zumischkennlinie abhängig, oder der Durchfluß muß gemessen und die Drehzahl bei Abweichungen korrigiert werden. Derartige Drehzahlregelungen sind bei Wechselstromversorgung über die Frequenz relativ leicht zu realisieren, wobei auf Fahrzeugen wegen der Gleichstromversorgung ein relativ großer Aufwand betrieben werden muß.

Bei stationären Einrichtungen wurden bereits elektronisch gesteuerte Zumischer eingesetzt (DE-A 28 35 468). Hierbei wurde die reine Zumischfunktion von einem normalen Vormischer ausgeführt, der nach dem Prinzip der Wasserstrahlpumpe arbeitet. Dieses Zumischgerät ist eingebaut in den Bypass einer Wasserpumpe, zwischen Pumpenausgang (Druckseite) und Pumpeneingang (Saugseite).

Außer diesen Pumpenvormischern sind noch Zumischeinrichtungen bekannt, die unter Verwendung einer Schaummittelpumpe nach dem Wirkdruckprinzip, bzw. mit drehzahlgeregelten volumetrischen Dosierpumpen arbeiten, oder bei denen das Signal des Wasserstromes mechanisch zur Steuerung des Schaummittelflusses umgesetzt wird.

Die bekannten Zumischgeräte haben den Nachteil, daß z.B. die Treibwassermenge zum Betrieb des Bypasses als Löschmittei nicht genutzt werden kann, die Druckverluste beim Wirkdruckpinzip relativ hoch sind und bei drehzahlgeregelten Dosierpumpen eine Abhängigkeit von der Pumpenkennlinie und deren Reproduzierbarkeit gegeben ist. Die bekannten Systeme haben weiterhin den Nachteil, daß sie nur in einem relativ kleinen Durchflußbereich (1 : 7 bis 1 : 10) mit befriedigender Genauigkeit arbeiten.

Aufgrund der vorstehend aufgezeigten Nachteile ist es schwierig, automatische Zumischer für mobile Anlagen zu verwenden und gleichzeitig über größere Durchflußbereiche eine hohe Zumischgenauigkeit zu erzielen.

Der Erfindung liegt die Aufgabe zugrunde, eine automatische Zumischeinrichtung für mobile Anlagen zu schaffen, mit der die bekannten Nachteile vermieden werden und die mit sehr hoher Genauigkeit in einem großen Durchflußbereich eingesetzt werden kann.

Diese Aufgabe wird dadurch gelöst, daß das Schaummittel hinter der Löschwasserpumpe zugemischt wird; daß das Löschwasser-Schaummittel-Gemisch über Zweigleitungen mehreren Verbrauchern zugeführt wird, daß die quantitative Erfassung des Löschwasser-Schaummittei-Gemisches in zwei Teilströmen erfolgt, wobei die Teilströme wahlweise mittels eines Durchflußmeßgerätes und/oder mittels einer Druckmessung erfaßt und beide Werte über einen Addierer dem Steuergerät zugeführt werden.

Mit dieser Maßnahme wird der Wasserdurchfluß kontinuierlich in den Teilströmen gemessen und das Schaummittei mit der Schaummitttelpumpe über das Durchflußmeßgerät und dem Regelventil dem Wasser zugeführt.

Das Löschwasser-Schaummittel-Gemisch wird in jedem Teilstrom gemessen und verarbeitet. Die Meßwerte gehen als elektrische Signale in einen Rechner, der diese unter Berücksichtigung der eingestellten Dosierung mit dem Signal des Schaummittel-Durchflußmeßgerätes vergleicht und Differenzen durch entsprechende Ansteuerung des Regelventils eliminieren läßt. Durch die Aufteilung in zwei Teilströme kann die Durchflußmessung bei der Werferversorgung druckverlustlos vorgenommen und beim zweiten Teilstrom ein kleineres Durchflußmeßgerät, das in diesem Bereich dann genauer arbeitet und kostengünstiger ist, eingesetzt werden. Wahlweise können beide Teilströme mittels eines Druckmessers oder eines Durchflußmessers oder umgekehrt gemessen werden.

Ein weiterer Vorteil der Erfindung ist darin zu sehen, daß eine Drehzahlregelung zu Gunsten einer wesentlich einfacheren Regelung zur Änderung des Querschnittes im Regelorgan entfallen kann. Des weiteren kann erfindungsgemäß anstelle der volumetrischen Pumpe eine ganz einfache Kreisel- bzw. Impellerpumpe eingesetzt werden, die lediglich den maximalen Förderstrom und ein Mindestdruckniveau bringen muß, ansonsten aber mit konstanter Drehzahl laufen kann. Gegenüber den herkömmlichen Pumpenvormischern verzeichnet die Erfindung keine Leistungsverluste durch Pumpenumlauf. Auch können größere Druckverlust verarbeitet werden. Danach wird das ganze erfindungsgemäße System störunanfälliger. Leitungen können kleiner dimensioniert werden und es kann ein Durchflußmeßgerät mit höherem Druckverlust eingesetzt werden. Wird das Schaummittel in Durchflußrichtung gesehen, vor der Löschwasserpumpe eingebracht, hat man den Vorteil, daß die Schaummittelpumpe mit einem schwächeren Antrieb laufen kann.

Um bei allen Betriebszuständen der Löscheinrichtung eine genau dosierte Zumischung des Löschmittels zu gewährleisten wird weiterhin vorgeschlagen, daß zwischen der Schaummittelpumpe und dem Regelventil eine mit einem Überströmventil oder einer Blende versehene Rückführung vorgesehen ist, mit der das von der Schaumittelpumpe geförderte und nicht zur Dosierung benötigte Schaummittel in den Schaummittelbehälter zurückgeführt wird. Diese Rückführung bietet den Vorteil, daß beim Schaumbetrieb intermittierend gearbeitet werden kann, ohne daß die Schaummittelpumpe ausgeschaltet wird oder eine unerwünschte Druckerhöhung erfolgt.

Um dem Betreiber eine Übersicht über das noch zur Verfügung stehende Schaummittel zu geben, wird dem Durchflußmeßgerät für das Schaummittel ein Signal entnommen, das zur Füllständsanzeige des Schaummittels verarbeitet wird und folglich immer für ausreichend Schaummittel gesorgt werden kann.

Ausführungsbeispiele sind in der Zeichnung dargestellt und werden nachfolgend näher beschrieben. Es zeigt:
- Fig. 1: die Schaltung eines automatischen Zumischers mit einem Hydranten,
- Fig. 2 bis 4: unterschiedliche Durchfluß- und Druckmessungen.

Der mit 1 bezeichnete Verbraucher kann ein Werferrohr und der mit 2 bezeichnete Verbraucher kann einen Anschluß für einen Löschschlauch od. dgl. bzw. wie im Ausführungsbeispiel dargestellt für drei Löschschläuche 2a, 2b und 2c darstellen.

Diese können beispielsweise auch eine Selbstschutzanlage, Handrohre oder Frontwerfer darstellen.

Das Löschmittel besteht aus einem Gemisch aus Wasser- und Schaummittel. Das Wasser wird einem Hydranten 44 entnommen. Nach Fig. 1 wird das Wasser mittels einer Leitung 5 von einer Pumpe 6 angesaugt und im Druckbetrieb dem Verbraucher 1 und dem oder den Verbrauchern 2 zugeführt. Das Schaummittel 12 wird hinter der Pumpe 6 bei 15a in die Leitung 5 eingespeist, so wie es Fig. 1 zeigt.
In einer zum Verbraucher 1 geführten Zweigleitung 7a befinden sich ein Ventil 8 zum Ein- und Ausschalten des Verbrauchers 1, und ein Umschaltventil 10 für eine Leistungsregelung des Verbrauches 1. Das Schaummittel 12 befindet sich in einem geschlossenen Vorratsbehälter 11 mit Zuführung 35 und wird von einer Pumpe 13 durch eine Leitung 14 angesaugt, dort unter Druck gesetzt und bei 15 der Löschwasserleitung 5 beigemischt und in der Gemischleitung 7 weitergeleitet. In der Leitung 14 befindet sich ein Absperrventil 16, ein Regelventil 17 und ein Durchflußmeßgerät 18, das beispielsweise als Flügelradzähler ausgebildet sein kann. Von der Leitung 7 geht bei 19 eine Zweigleitung 20 ab, die in Leitungen 22 zu den Verbrauchern 2 aufgeteilt ist. In der Leitung 7a ist ein Druckmeßgerät 9 zur quantitativen Erfassung der Durchflußmenge. In der Leitung 20 des Löschwasser-Schaummittel-Gemisches befindet sich ein Durchflußmeßgerät 21, das beispielsweise als Woltmannzähler ausgebildet sein kann. Von dem Durchflußmeßgerät 21 geht eine Regelleitung 40 ab, die in einen Rechner 36 eingeführt ist. Mit 23 sind Absperrventile für die Verbraucher 2 bezeichnet. Bei 26 geht von der Leitung 20 eine Zweigleitung 25 ab, die bei 24 in die Zweigleitung 14 mündet.

In der Leitung 25 befindet sich ein Druckminderer 28 und ein Absperrventil 27. Die Leitung 25 dient nach dem Schaumeinsatz zur Spülung der Schaummittelleitung 14.

Zur Rückführung des nicht zur Dosierung benötigten Schaummittels in den Vorratsbehälter 11 ist bei 29 eine Zweigleitung 30 von der Leitung 14 abgehend in den Schaummittelbehälter 11 geführt. In der Leitung 30 sind ein Absperrventil 31 für den Behälterrücklauf und ein Überstromventil 32 vorgesehen.

Für die automatische Zumischung des Schaummittels ist ein Rechner, beispielsweise ein Mikroprozessor 36 vorgesehen, dem von einem Sollwertgeber 37 über Steuerleitungen 38 die entsprechenden Steuerbefehle zugeführt werden. Von den Durchflußmeßgeräten 18 und 21 sowie von dem Druckmeßgerät 9 gehen Regelleitungen 39, 40 und 41 ab, die in den Rechner 36 eingeführt sind. Die von den Geräten 9, 18 und 21 dem Rechner 36 zugeführten Werte werden im IST/SOLL-Vergleich verarbeitet. Mit dem errechneten Ergebnis werden mittels der Regelleitung 42 das Stellglied 43 des Regelventiles 17 betätigt. Mittels einer Regelleitung 34 wird dem Durchflußmeßgerät 18 ein Signal entnommen, das der Füllstandsanzeige 33 zugeführt wird, mit der die vorhandene Menge an Schaummittel angezeigt wird.

Mit der erfindungsgemäßen Maßnahme wird einen Löschwasserstrom in einem wählbaren Verhältnis Schaummittel zugemischt, wobei die prozentuale Zumischung unabhängig vom Wasserdurchfluß konstant bleibt und diese Konstanz automatisch erreicht wird.

Anstelle der Durchfluß-Mengenmessung 21 in der Leitung 20, und die Druckmeßung 9 in der Leitung 7a können die Messungen vorgenommen werden, so wie es in den Fig. 2 bis 4 dargestellt ist. Dabei sind die Druckmessung 9 und die Durchflußmessung 21 unterschiedlich angeordnet und können somit wahlweise eingesetzt werden.

## Patentansprüche

1. Einrichtung für Feuerlösch- Fahrzeuge mit einem automatischen, elektronisch gesteuerten Zumischer, mit dem ein Schaummittel aus einem Vorratsbehälter angesaugt und dem Löschwasser in einer bestimmten Menge zugemischt wird, wobei die Dosierung der Schaummittelmenge durch ein in der Schaummittelleitung vorgesehenes über ein von einem Steuergerät in Verbindung mit mehreren Durchflußmeßgeräten in den Löschmittelleitungen betätigtes Regelorgan erfolgt, wobei das Löschwasser-Schaummittel-Gemisch über Leitungen einem Verbraucher zugeführt wird, wo als Regelorgan ein Regelventil vorgesehen ist, und daß das Löschwasser-Schaummittel-Gemisch und das Schaummittel durch die Durchflußmeßgeräte quantitativ erfaßt und beide Meßwerte dem Steuergerät zugeführt werden, wobei die Dosierung des Schaummittels unter Berücksichtigung des momentanen Löschwasser-Schaummittel-Gemisch-Durchflusses und des eingestellten Dosierwertes durch Ansteuerung des Regelventiles, resultierend aus einem Soll/Ist-Vergleich, automatisch erfolgt, dadurch gekennzeichnet, daß das Schaummittel hinter der Löschwasserpumpe (6) zugemischt wird;
daß das Löschwasser-Schaummittel-Gemisch über Zweigleitungen (22) mehreren Verbrauchern (1 und 2) zugeführt wird;
daß die quantitative Erfassung des Löschwasser-Schaummittel-Gemisches in zwei Teitströmen erfolgt, wobei die Teilströme wahlweise mittels eines Durchflußmeßgerätes (21) und/oder mittels einer Druckmessung (9) erfaßt und beide Werte über einen Addierer dem Steuergerät (36) zugeführt werden.

2. Einrichtung nach Anspruch 1, dadurch gekennzeichnet, daß zwischen der Schaummittelpumpe (13) und dem Regelventil (17) ein, mit einem Überströmventil (31) oder einer Blende versehenen Rückführung (30) vorgesehen ist, mit der das nicht zur Dosierung benötigte Schaummittel in den Schaummitteltank (11) zurückführbar ist.

## Claims

1. Device for fire-fighting vehicles having an automatic, electronically controlled admixer, with which a foaming agent is drawn off out of a storage container by suction and is admixed with the fire-fighting water in a certain quantity, the dosage of the quantity of foaming agent occurring by means of a regulating element which is provided in the foaming agent line and is actuated by a control unit in connection with several through-flow measuring units in the extinguishing agent lines, with the fire-fighting water - foaming agent mixture being supplied by way of lines to a consumer, where a regulating valve is provided as the regulating element and the fire-fighting water - foaming agent mixture and the foaming agent are detected quantitatively by means of the through-flow measuring units and both measured values are supplied to the control unit, with the dosage of the foaming agent occurring automatically in consideration of the instantaneous fire-fighting water - foaming agent mixture through-flow and the adjusted dosing value by means of activation of the regulating valve, resulting from a comparison of actual and rated values, characterised in that the foaming agent is admixed after the fire-fighting water pump (6);
in that the fire-fighting water - foaming agent mixture is supplied to several consumers (1 and 2) by way of branch lines (22);
in that the quantitative detection of the fire-fighting water - foaming agent mixture occurs in two partial flows, with the partial flows being detected selectively by means of a through-flow measuring unit (21) and/or by means of a pressure measurement (9) and both values being supplied by way of an adder to the control unit (36).

2. Device according to claim 1, characterised in that provided between the foaming agent pump (13) and the regulating valve (17) there is a return line (30) which is provided with an overflow valve (31) or a restrictor and with which the foaming agent which is not required for dosing purposes can be supplied back into the foaming agent tank (11).

## Revendications

1. Appareil mélangeur automatique, à commande électronique, pour voitures de pompiers, cet appareil permettant d'aspirer d'un réservoir un agent de moussage et d'incorporer par mélangeage cet agent, en une quantité déterminée, à l'eau destinée à éteindre l'incendie, l'introduction dosée de la quantité (voulue) d'agent de moussage ayant lieu à l'aide d'un organe de réglage disposé dans le conduit d'agent de moussage et actionné par un dispositif de commande en liaison avec plusieurs dispositifs de mesure de débit (placés) dans les conduits du milieu extincteur, le mélange de l'eau pour extinction et de l'agent de moussage étant acheminé par des conduits à un dispositif utilisateur, appareil dans lequel on prévoit comme organe de régulation ou de réglage, une soupape de régulation, et les appareils de mesure de débit décèlent quantitativement le mélange agent de moussage/eau pour extinction et l'agent de moussage, et les deux valeurs de mesure sont acheminées à l'appareil de commande, l'introduction dosée de l'agent de moussage ayant lieu automatiquement, en tenant compte du débit momentané du mélange agent de moussage/eau pour extinction et de la valeur réglée pour l'introduction dosée, grâce à la commande de la soupape de régulation, résultant d'une comparaison entre valeurs de consigne et valeurs réelles, appareil caractérisé en ce que l'agent de moussage est introduit en aval de la pompe (6) à eau pour extinction,
en ce que le mélange agent de moussage/eau pour extinction est acheminé par des conduits ramifiés (22) à plusieurs dispositifs utilisateurs (1 et 2) ;
en ce que la détection quantitative du mélange agent de moussage/eau pour extinction a lieu sur deux courants partiels, la détection des courants partiels ayant lieu au choix à l'aide d'un appareil (21) de mesure de débit et/ou à l'aide d'une mesure (9) de pression, et les deux valeurs étant acheminées, par l'intermédiaire d'un dispositif d'addition, à l'appareil (36) de commande.

2. Appareil selon la revendication 1, caractérisé en ce qu'il est prévu, entre la pompe (13) pour agent de moussage et la soupape (17) de régulation, un conduit (30) de recyclage équipé d'une soupape (31) de tropplein ou d'un obturateur, ce conduit permettant de recycler dans le réservoir (11) d'agent de moussage la quantité d'agent de moussage non utilisée pour une introduction dosée.
